# EUROPÄISCHE PATENTSCHRIFT

(11) **EP 0 137 468 B1**
(45) Veröffentlichungstag und Bekanntmachung des Hinweises auf die Patenterteilung: **20.12.1989**
(21) Anmeldenummer: 84111957.1
(22) Anmeldetag: 05.10.1984
(51) Int. Cl.: H01J 47/06

(54) **Proportionalzähler zur Erfassung von Oberflächenkontaminationen**
Proportional counter tube for showing surface contaminations
Compteur proportionnel pour la mise en évidence des contaminations de surface

(30) Priorität: 08.10.1983 DE 3336666; 05.11.1983 DE 3340072
(43) Veröffentlichungstag der Anmeldung: 17.04.1985
(73) Patentinhaber: FORSCHUNGSZENTRUM JÜLICH GMBH, 52425 Jülich (DE)
(72) Erfinder: Keller, Manfred, Dr., D-5170 Jülich (DE)

(56) Entgegenhaltungen:
- DE-B- 1 071 242
- JOURNAL OF APPLIED PHYSICS, Band 41, Nr. 7, Juni 1970, Seiten 3155-3158; K.R. SWANSON et al.: "Analysis of thin surface layers by Fe-57 Mössbauer backscattering spectrometry"
- NUCLEAR INSTRUMENTS AND METHODS, Band 120, Nr. 3, 1974, Seiten 497-500, North-Holland Publishing Co., Amsterdam, NL; G. AURIEMMA et al.: "A position-sensitive semi-proportional chamber for ultra-soft X-rays"
- Gasdischarge tubes, 1964, Philips Technical Library, Seiten 172, 183, 184 und Photo 9

## Beschreibung

Die Erfindung bezieht sich auf einen Proportionalzähler als Meßsonde zur Erfassung von radioaktiven Oberflächenkontaminationen mit einem Gehäuse mit dünnwandigem Strahlungs-Eintrittsfenster aus längs ihres Randes am Gehäuse fixierter Folie mit einem Berührungsschutz und mit einem Anschlußsockel.

Bei der Arbeit mit radioaktiven Stoffen, insbesondere mit a- und β-Strahlern, müssen Gegenstände, Anlagen, Einrichtungen, Arbeitsplätze usw. auf radioaktive Verunreinigung ihrer Oberflächen überprüft werden, d.h., die Oberflächenkontamination muß ermittelt werden. Derartige Überprüfungen sind sowohl in der Strahlenschutz- überwachung als auch für die Freigabe von Materialien aus kerntechnischen Anlagen für die schadlose Weiterverwertung gesetzlich vorgeschrieben. Obwohl sich weltweit große Materialmengen an sog. radioaktiven Reststoffen angesammelt haben, fehlt es an geeigneten Meßeinrichtungen, insbesondere an geeigneten Detektoren für Freigabemessungen dieser Materialien, sei es zur Freigabe als radioaktivitätsfreies Material oder als Material zur Rückgewinnung in Rezyklierungsprozessen.

Zur Messung von Oberflächenkontaminationen werden bislang vorzugsweise großflächige Proportionalzähler benutzt. Sie besitzen für den Eintritt der Strahlung in das Meßvolumen ein planes Fenster aus einer möglichst dünnen, metallisierten Folie mit einer Massendichte von vorzugsweise etwa 1 mg/cm², welches einseitig über ein flaches Zählergehäuse gespannt ist. Als Meßmedium dienen leicht verfügbare Zählgase. Die Wirkungsweise der Proportionalzähler wird z. B. von H. Neuert in «Kernphysikalische Meßverfahren», Verlag G. Braun, Karlsruhe, 1966, beschrieben.

Zum Schutz des dünnen Fensters ist dabei, wie aus Rev. Sci. lnstr. Bd.19, Nr. 11 (1948), S. 733-743, hervorgeht, in unmittelbarer Nachbarschaft dazu ein als Berührungsschutz wirkendes dünnes Gitter vorgesehen, das bei großflächigen, planaren Zählern korbartig um die Längskanten des Zählers herumgezogen und dann befestigt sein kann.

Solche ebenen Zähler erfassen nur einen begrenzten Raumwinkel, und es wurde daher bereits ein rohrförmiges «Folienwandzählrohr» mit einem tragenden Gerippe vorgeschlagen (DE-A-1 071 242), bei dem ein dünner Folienschlauch stirnseitig über zylindrische Isolatoren geschoben ist, die durch eine außerhalb der Folienröhre vorgesehene verbindende Stütze auf dem zur Straffung der Folie notwendigen Abstand gehalten werden.

Mit solchen Folienwandrohren können größere Raumwinkel erfaßt werden. Jedoch zeigt es sich, daß die Folie relativ stark gewählt werden muß, wenn keine Probleme infolge von Dehnungen durch Beaufschlagung mit Zählgas oder die Wirkungen des elektrischen Feldes zwischen der metallisierten Folie und dem Zähldraht auftreten sollen. Sehr schwache Strahlung wird daher von einer solchen Sonde kaum wahrgenommen.

Die bekannten Proportionalzähler sind mithin nicht geeignet, Kontaminationen ausreichend zu erfassen, die sich an verunreinigungsbevorzugten Stellen, wie Ecken und Winkeln, ansammeln. Ebenso unbefriedigend gelöst ist die Überwachung von Rohrleitungen und Kanälen.

Aufgabe der Erfindung ist daher die Entwicklung von Meßsonden, deren «Blickwinkel» gegenüber den bekannten Meßfühlern verbessert ist.

Die zu diesem Zweck entwickelte Meßsonde der eingangs genannten Art ist gekennzeichnet durch zumindest zwei zueinander gewinkelte ebene Fensterflächen und durch längs der Innenkanten von sich berührenden Fensterflächen angeordnete ein Rahmenwerk bildende Stäbe, über welche die Fensterfolie gespannt und/oder fixiert ist sowie durch einen für einen Abstand (d) der Fensterflächen von der zu überprüfenden Oberfläche von zumindest doppelter Stabdicke sorgenden Berührungsschutz.

Besonderheiten der Erfindung ergeben sich aus den Unteransprüchen und der Beschreibung von Ausführungsbeispielen anhand der beigefügten Zeichnungen.

Der Berührungsschutz kann durch irgendeine Anordnung, wie z.B. Abstandshalter, gebildet werden, die dafür sorgt, daß ein Kontakt des dünnwandigen Fensters mit zu überwachenden Oberflächen nicht erfolgen kann. Vorzugsweise wird jedoch ein dünnes weitmaschiges Gitter vorgesehen, das mit entsprechendem Abstand vor den Fenstern angeordnet ist.

Mit solchen dünnwandigen Seiten und der Anordnung eines Berührungsschutzes, wie insbesondere eines Lochgitterkorbes, mit dem ein gewisser Abstand von einigen mm zwischen kontaminierter Oberfläche und den Körperkanten des Rahmens gesorgt wird, kann das «Gesichtsfeld» des Zählers verbessert werden, wie anhand der weiter unten erläuterten Skizze gem. Fig. 8 der beigefügten Zeichnungen verständlich wird. Diese zeigen schematisch:
Figur 1 das Gerippe einer erfindungsgemäßen Meßsonde ohne Fensterfolie und Berührungsschutz;
Figur 2 und 3 zwei unterschiedliche Ausführungsformen des Berührungsschutzes;
Figur 4 einen rohrförmigen Proportionalzähler;
Figur 5 und 6 einen Flachzähler mit einem Lochgitterkorb, der durch ein Hexagonalgitter gebildet wird;
Figur 7 einen biegsamen Griff der Meßsonden und
Figur 8a-8c Skizzen zur Erläuterung der Erfindung.

In Figur 8 sind nebeneinander die Anordnung einer bekannten Meßsonde (a), einer Meßsonde mit dünnwandigem Rahmen und mit Abstand angeordnetem Berührungsschutz (b) sowie eine erfindungsgemäße Anordnung mit durch Fensterfolie auf einem Stabrahmen gebildeter Seitenwand und mit Abstand angeordnetem Berührungsschutz (c) skizziert.

Gemäß Fig. 8 soll eine Kontamination 1 in der Ecke eines Wandbereichs 2 vom Proportionalzähler 3 gesehen werden. Dieser Zähler hat ein aus dünnwandiger, metallisierter Folie von etwa 1 mg/ cm² Flächengewicht gebildetes Fenster 4, das von einem dickwandigen Rahmen 5 getragen wird und durch ein praktisch anliegendes Schutzgitter 6 vor Beschädigung geschützt wird. Das Fenster 4 schließt das Zählvolumen 7 ab, in das Zählgas eingeleitet wird und in dem gegenüber den Wänden aufgeladene Zähldrähte 8 gespannt sind. Wie aus Fig. 8a hervorgeht, wird die Strahlung der Kontamination 1 durch den Rahmen 5 beim bekannten Zähler völlig abgeschirmt und tritt nicht in das Zählvolumen ein. Mit dem Proportionalzähler (Fig. 8b) mit dünnwandigem Rahmen 5 von etwa 1 bis 2 mm Wandstärke und im Abstand d vom Fenster 4 angeordnetem Berührungsschutz 6 ist es dagegen möglich, die Kontamination 1 wahrzunehmen. Besonders vorteilhaft ist jedoch die Anordnung gem. Fig. 8c, bei der die Seitenwand des Rahmens 5 durch Fensterfolie 4' gebildet wird, die zwischen Stäben 9 längs der Körperkanten des Rahmens ausgespannt ist. Der mit Abstand d angeordnete Berührungsschutz 6 wird durch ein Lochgitter mit etwa 10 mm Maschenweite gebildet, dessen Stege insbesondere aus der Körperkante bzw. Umrißlinie des Korbes herausgerückt sind, wie es durch die Fig. und 3 veranschaulicht wird. Besonders vorteilhaft ist weiter, daß in den seitlichen Wandbereich hineinreichende Kontaminationen (vereinfacht durch die Kontamination 1') ebenfalls vom Zähler wahrgenommen werden.

Insbesondere bei dem in Fig. 3 gezeigten Berührungsschutz wird bei der üblichen Bewegung der Meßsonde parallel zu ihren Körperkanten kein Oberflächenbereich von der Wahrnehmung ausgeschlossen, weil er hinter keinem zur Bewegungsrichtung parallelen Steg bleibt.

Fig. 1 zeigt eine Ausführungsart der Erfindung für die Kontaminationsüberwachung insbesondere von Oberflächen, die durch ebene Wände gebildet werden. Der Zähler 3 wird im wesentlichen durch ein Zählvolumen 7 gebildet, in dem Zähldrähte 8 ausgespannt sind, die gegenüber den Seitenwänden aufgeladen sind. Zum Ausspannen der Zähldrähte dienen Isolierkörper 10 auf einer Rahmenplatte 11, die von einem Anschlußsockel 12 ausgeht. Das (nicht gezeigte) «Hauptfenster" von bis zu ca. 100 cm² überspannt den durch dünne Vierkantstäbe 9 von 1 bis 2 mm Querschnittskantenlänge gebildeten Rahmen, dessen Seiten 13, 14, 15 ebenfalls durch zwischen dünnen Vierkantstäben ausgespannte Fensterfolie gebildet werden, die auf die Stäbe aufgeklebt wird.

Ein abschattungsarmes Lochblech oder Lochgitter (aus Metall oder Kunststoff), wie es in Fig. 2 und insbesondere Fig. gezeigt ist, wird nach Aufkleben der Fensterfolie über der in Fig. 1 gezeigten Anordnung montiert und sorgt für einen Abstand von etwa 2 mm bis 10 mm, insbesondere 4 mm (je nach Strahlungsart) zwischen dem Fenster 4, 4' und der äußeren Oberfläche des Berührungsschutzes. Die aus einem Lochgitter gebildeten Schutzkörbe 16 haben gem. Fig. aus den Körperkanten bzw. Umrißlinien des Korbes herausgerückte Stege 16'.

Besonders zweckmäßig ist die in Fig. 3 gezeigte Anordnung, bei der die Stege des Gitters einen beachtlichen Winkel mit den Körperkanten des Korbes bilden.

Für die Überwachung von Rohren wird eine geometrisch angepaßte Meßsonde gem. Fig. 4 vorgesehen, bei der die Seitenwände durch Fensterfolie 4' gebildet werden, die zwischen einem Kranz von dünnen Stäben 9 ausgespannt ist. Der den Querschnitt des von der Folie 4' umgrenzten Zählvolumens überragende Anschlußsockel 12 trägt einen als Lochgitter gebildeten Schutzkorb 16, dessen Stege 16' nicht achsparallel verlaufen, sondern ein, wie in Fig. 3 angedeutet, rautenförmiges Muster bilden. Als Berührungsschutz wäre auch eine Spiralwicklung oder ein Vierkant-Lochgitter mit von Lochreihe zu Lochreihe versetzten Stegen geeignet.

Besonders zweckmäßig und leicht verfügbar ist ein Polygonalgitter, insbesondere Hexagonalgitter, dessen Stege so verlaufen, daß sie jeweils mit der Hauptabtastrichtung einen Winkel bilden.

Fig. 5 und 6 zeigen eine solche Ausführungsart:

Wie man sieht, wird der Proportionalzähler 3, dessen dünnes Fenster über einen Rahmen 5 am Sockel 12 gespannt ist, mit Abstand von einem Lochgitterkorb 16 mit hexagonalen Löchern abgeschirmt, dessen Stege 16' mit der in Längsrichtung angenommenen Hauptabtastrichtung des Proportionalzählers nicht zusammenfallen, so daß keinerlei dauernd abgeschattete Bereiche bei einer systematischen Abtastung der Oberflächen zur Kontaminationsüberwachung resultieren können.

Besonders zweckmäßig ist diese Polygonalgitterkorbanordnung für zylindrische Zähler zur Überprüfung von Rohrleitungen, die nur eine Hauptabtastrichtung haben.

Die in Fig. 5 relativ breit gezeigten Stege des Lochgitters können selbstverständlich auch sehr dünn ausgeführt werden, wie es aus Fig. 6 hervorgeht.

In Fig. 7 wird schließlich ein in den Anschlußsockel 12 eingreifender stabförmiger Griff 17 gezeigt, durch den die Gas- und Elektrozuleitungen (gestrichelt angedeutet) 18, 19, 20 hindurchgeführt sind und der z.B. durch einen Federstahldrahtspiralschlauch 21 zähplastisch biegsam ausgebildet ist. Diese biegsame Beschaffenheit des Sondengriffs verbessert die Überwachung relativ unzugänglicher Bereiche beträchtlich.

Dieser Griff 17, der mit dem Ende 22 in den Sockel 12 der Meßsonde eingeschraubt ist, nimmt innerhalb des eigentlichen Griffs 17' den Eingangsdiskriminator für die Impulsformung der im Zähler ausgelösten Entladungen auf. An dem der Sockelverbindung entgegengesetzten Ende trägt der Griff einen Doseneinsatz 23 mit elektrischen Kontakten und Zählgasdurchführungen.

## Patentansprüche

1. Proportionalzähler als Meßsonde zur Erfassung von radioaktiven Oberflächenkontaminationen mit einem Gehäuse mit dünnwandigem Strahlungs-Eintrittsfenster aus längs ihres Randes am Gehäuse fixierter Folie mit einem Berührungsschutz und mit einem Anschlußsockel, gekennzeichnet durch zumindest zwei zueinander gewinkelte ebene Fensterflächen und durch längs der Innenkante von sich berührenden Fensterflächen angeordnete ein Rahmenwerk bildende Stäbe, über welche die Fensterfolie gespannt und/oder fixiert ist sowie durch einen für einen Abstand (d) der Fensterflächen von der zu überprüfenden Oberfläche von zumindest doppelter Stabdicke sorgenden Berührungsschutz.

2. Meßsonde nach Anspruch 1, gekennzeichnet durch einen Lochgitter-Korb (16) als Berührungsschutz (6), bei dem wenigstens die in Längsrichtung liegenden Körperkanten frei von in dieser Richtung verlaufenden Gitterstegen sind.

3. Meßsonde nach Anspruch 2, gekennzeichnet durch einen Rautengitterkorb (16), mit schräg zu den Körperkanten verlaufenden Gitterstegen (16').

4. Meßsonde nach Anspruch 2, dadurch gekennzeichnet, daß der Berührungsschutz durch ein Polygonalgitter, insbesondere Hexagonalgitter gebildet wird.

5. Meßsonde nach Anspruch 1 in zylindrischer Form zur Überwachung von konkav gekrümmten, insbesondere zylindrische Flächen wie bei Rohrleitungen, gekennzeichnet durch einen Kranz von mit Fensterfolie (4') überspannten dünnen Stäben (9) als Zylindermantel mit einem korbartigen Berührungsschutz (16), dessen Stege (16') in Richtung parallel zur Zylinderachse nicht durchgehend sind.

6. Meßsonde nach einem der vorangehenden Ansprüche, gekennzeichnet durch einen in den Anschlußsockel (12) eingreifenden, zähplastisch biegsamen, stabförmigen Griff (17), durch den die Gas- und Elektrozuleitungen (18-20) geführt sind, mit einem Doseneinsatz (23) am entgegengesetzten Ende.

## Claims

1. Proportional counter as measuring probe for the registration of radioactive surface contaminations, with a housing with thin-walled radiation entry windows of film fixed along their border on the housing, with a shock protection and with a connection socket, characterized by at least two mutually angled flat window surfaces and by bars which are arranged along the inside edges of touching window surfaces, forming a framework, and over which the window film is stretched and/ or fixed, as well as by a shock protection for a distance (d) of the window surfaces from the surface to be examined, the said distance being of at least double bar thickness.

2. Measuring probe according to Claim 1, characterized by a perforated grid basket (16) as shock protection (6), in which at least the edges of the solid lying in longitudinal direction are free from grid members running in this direction.

3. Measuring probe according to Claim 2, characterized by a lozenge grid basket (16), with grid members (16') running obliquely to the edges of the solid.

4. Measuring probe according to Claim 2, characterized in that the shock protection is formed by a polygonal grid, in particular a hexagonal grid.

5. Measuring probe according to Claim 1 in cylindrical form for the monitoring of concavely curved, in particular cylindrical, surfaces such as in the case of pipelines, characterized by a ring of thin bars (9) with window film (4') stretched over as cylinder envelope, with a basket-like shock protection (16), the members (16') of which are not continuous in the direction parallel to the cylinder axis.

6. Measuring probe according to one of the preceding claims, characterized by a rod-shaped handle (17) flexible in the manner of a tough plastic, engaging in the connection socket (12), through which handle the gas and electric supply lines .(18-20) are led, with a receptacle insert (23) at the opposite end.

## Revendications

1. Compteur proportionnel utilisé comme sonde de mesure pour détecter des contaminations radioactives superficielles, comprenant un boîtier avec une fenêtre d'entrée de rayonnement à faible épaisseur de paroi, constituée d'une feuille fixée au boîtier le long de son bord, une protection contre les contacts et un socle de raccordement, caractérisé par au moins deux surfaces de fenêtre planes faisant un angle entre elles, et par des barreaux disposés le long des côtés intérieurs de surfaces de fenêtre qui se touchent, barreaux qui forment une ossature en forme de cadre sur laquelle est tendue et/ou fixée la feuille-fenêtre, ainsi que par une protection contre les contacts qui assure que les surfaces de fenêtre restrent à une distance (d) de la surface à contrôler, qui correspondant au moins au double de l'épaisseur des barreaux.

2. Sonde selon la revendication 1, caractérisée en ce qu'elle comprend, en tant que protection contre les contacts (6), une corbeille en grillage (16) dont au moins les côtés du corps orientés longitudinalement sont exempts de barrettes de grillage s'étendant dans cette direction.

3. Sonde selon la revendication 2, caractérisée en ce qu'elle comprend une corbeille (16) en grillage à des ouvertures en losanges et dont les barrettes (16') sont orientées obliquement par rapport aux bords du corps.

4. Sonde selon la revendication 2, caractérisée en ce que la protection contre les contacts est formée par un grillage à ouvertures polygonales, en particulier par un grillage à ouvertures hexagonales.

5. Sonde selon la revendication 1 de forme cylindrique pour la surveillance de surfaces de courbure concave, en particulier de surfaces cylindriques, comme celles de tuyauteries, caractérisée en ce qu'elle comprend un faisceau en couronne de minces barreaux 9, formant une enveloppe cylindrique et sur lesquels est tendue une feuille-fenêtre (4'), ainsi qu'une protection contre les contacts (16) ayant la forme d'un grillage en forme de corbeille, dont les barrettes (16') orientées parallèlement à l'axe du cylindre ne sont pas continues.

6. Sonde selon une des revendications précédentes, caractérisée en ce qu'elle comprend une poignée (17) en forme de barre flexible, à tenacité flexible, mais relativement rigide, qui est engagée dans un socle de liaison (12) et est traversée par les canalisations d'alimentation en gaz et les conducteurs électriques d'alimentation (18-20), une boîte terminale (23) étant insérée à l'extrémité opposée de la poignée.
